# EUROPÄISCHE PATENTSCHRIFT

(11) **EP 0 600 827 B1**
(45) Veröffentlichungstag und Bekanntmachung des Hinweises auf die Patenterteilung: **10.05.1995**
(21) Anmeldenummer: 93810757.0
(22) Anmeldetag: 29.10.1993
(51) Int. Cl.: B65H 54/18

(54) **Verfahren zur automatischen Herstellung von kernlosen Fadenspulen und eine Spulmaschine zur automatischen Herstellung von kernlosen Fadenspulen**
Method and winding machine for automatically making thread bobbins without a core
Procédé et bobinoir pour la fabrication automatique de bobines de fil sans noyau

(30) Priorität: 03.12.1992 CH 3716/92
(43) Veröffentlichungstag der Anmeldung: 08.06.1994
(73) Patentinhaber: CASATI CARLO AG, CH-9434 Au SG (CH)
(72) Erfinder: Grabher, Bruno, A-6890 Lustenau (AT); Strasser, Heinrich, A-6890 Lustenau, (AT)
(74) Vertreter: Gachnang, Hans Rudolf

(56) Entgegenhaltungen:
- DE-C- 287 111
- FR-A- 2 003 133
- US-A- 1 598 262
- US-A- 1 688 058
- US-A- 2 780 191
- US-A- 2 815 178

## Beschreibung

Gegenstand der vorliegenden Erfindung ist ein Verfahren zur automatischen Herstellung von kernlosen Fadenspulen gemäss Oberbegriff des Patentanspruches 1. Gegenstand der Erfindung ist weiter eine Spulmaschine zur automatischen Herstellung von kernlosen Fadenspulen gemäss Oberbegriff des Patentanspruches 7.

Der Unterfaden für die Erzeugung einer Naht auf einer Nähmaschine wird auf einer Unterfadenspule aufgespult, die sich innerhalb eines Greifergehäuses befindet, welches bei jeder Stichbildung von der Oberfadenschlaufe einmal umschlungen wird. Der räumlichen Ausdehnung der Greifergehäuse und der darin untergebrachten Unterfadenspule sind folglich sehr enge Grenzen gesetzt.
Üblicherweise wird der Unterfaden auf einer Unterfadenspule aus Metall oder Kunststoff mit seitlichen Flanken aufgespult. Die Menge Faden, welche auf den Kern einer solchen Spule aufgespult werden kann, ist sehr beschränkt.
Ein weiterer Nachteil der herkömmlichen Unterfadenspule besteht darin, dass der Faden von der Peripherie der Spule abgezogen wird und dadurch zu Beginn jedes Nähvorganges die Masse der Spulenpackung sowie die Masse des Spulenträgers beschleunigt werden müssen. Dies führt zu Fadenspannungsänderungen und folglich zu ungleichmässigen Nähten.
Aus der im Europäischen Recherchenbericht genannten Deutschen Patentschrift DE-C-287111 ist eine Spulmaschine zur Herstellung scheibenförmiger Fadenspulen bekannt. Die Spulen werden auf dem Wickeldorn erzeugt. Zur seitlichen Begrenzung der Spulen sind Seitenbegrenzungsschilder vorgesehen, durch welche der Wickeldorn hindurchschiebbar ist. Sobald die Spule den vorgegebenen Durchmesser erreicht, wird zum einen der Wickeldorn aus dem Spulbereich zwischen den beiden Seitenbegrenzungsschildern herausgezogen und eines der beiden Seitenbegrenzungsschilder zurückgezogen, damit die Spule an ihren Seitenflanken nicht mehr festgeklemmt ist und entnommen werden kann. Der von einem Vorrat noch zur vollen Spule verlaufende Faden wird durch einen Fadenführer derart ausgelenkt, dass der Faden beim Einschieben des Wickeldornes von dessen kronenförmig ausgebildeten vorderen Ende erfasst und gehalten werden kann. Danach wird der zur vollen Spule verlaufende Faden durchgetrennt, der von der Vorratspule kommende Faden mit dem Fadenführer in den normalen Fadenlauf zurückgeführt und der Aufspulgang der neuen Spule begonnen. Das Erfassen des vom Fadenvorrat zur vollen Spule führenden Fadens mit der Spitze des Wickeldornes setzt voraus, dass der Fadenlauf exakt die Drehachse des Wickeldornes schneidet. Dies ist nur mit Hilfe eines Fadenführers und eines Mittels zum Festhalten der vollen Spule möglich. Die Lage des zur entnommenen vollen Spule führenden Fadens kann nämlich nur schwer exakt bestimmt werden, da zum einen die Lage der entnommenen Spule nicht absolut genau definiert ist und vor allem weil der von der vollen Spule weglaufende Faden an irgendeiner Stelle der Spulenoberfläche diese verlässt. Es besteht also ein sehr grosser Bereich, durch den der Faden verlaufen kann. Demgegenüber steht die sehr kleine gezahnte Stirnfläche des Wickeldornes, dessen Durchmesser möglichst klein gehalten werden soll, um die Packung auf der Spule möglichst gross machen zu können. Im weiteren wird, falls der Faden dennoch erfasst werden kann, die über dem vorderen Ende des Wickeldornes gebildete Fadenschlaufe vom Wickeldorn in eine Bohrung in einem Seitenbegrenzungsschild hineingepresst, dadurch kann der Faden beim Einschieben durch Scherung verletzt werden oder sogar reissen, wodurch ein Erfassen des dadurch sehr kurzen Fadenanfanges erschwert wird.

Die Aufgabe der vorliegenden Erfindung besteht nun darin, das Verfahren und die Vorrichtung zur Herstellung von kernlosen Fadenspulen derart weiterzubilden, damit auf gleichem Raum eine wesentlich grössere Unterfadenmenge aufgewickelt werden kann, wie die in bekannter Weise hergestellten.

Diese Aufgaben werden gelöst durch ein Verfahren zur automatischen Herstellung von kernlosen Fadenspulen gemäss den Merkmalen des Patentanspruches 1 sowie durch eine Spulmaschine gemäss den Merkmalen des Patentanspruches 7.

Es gelingt mit dem erfindungsgemässen Verfahren in einfacher Weise und kostengünstig Fadenspulen herzustellen, welche innerhalb der herkömmlichen Abmessungen wesentlich höhere Fadenmengen aufnehmen können. Mit der Tast- und Anpressrolle kann eine sehr hohe Dichte der gesamten Spulenpackung und zugleich eine regelmässige Fadenanpressung über die gesamte Breite der Spule erreicht werden. Durch nachträgliches axiales Verpressen, vorzugsweise unter Zufuhr von Wärme, kann das Volumen von Flachspulen bzw. deren spezifischer Fadenvorrat um weitere 10 bis 20 % erhöht werden.

Mit der erfindungsgemässen Spulmaschine kann die Spule nahezu ohne Kernloch aufgebaut werden, so dass im wesentlichen das gesamte Volumen, gegeben durch den Durchmesser und die Breite der Spule, mit Faden gefüllt ist. Dank dem mitlaufenden Spulenbegrenzungsschildern kann der Faden mit sehr hoher Geschwindigkeit auf einen Wickeldorn aufgewickelt und gleichzeitig von der Anpress- und Tastwalze mit hohem Druck angepresst werden. Die erfindungsgemässe Verlegevorrichtung ermöglicht eine gleichmässige Verlegung des Fadens über die gesamte axiale Länge und verhindert zudem die Bildung von Bildwicklungen.

Anhand eines illustrierten Ausführungsbeispieles wird die Erfindung näher erläutert. Es zeigen:
- Figur 1: eine Ansicht mit teilweiser Querschnittsdarstellung durch eine Spulmaschine längs Linie I-I in Figur 2,
- Figur 2: einen Grundriss der Spulmaschine teilweise im Schnitt,
- Figur 3: einen Querschnitt durch die Spulmaschine längs Linie III-III in Figur 1,
- Figur 4: einen Grundriss einer Press- und Heizvorrichtung.

Auf dem Fundament oder Maschinengestell 1 der Spulmaschine 3 ist ein vertikal angeordneter Support 5 aufgesetzt, in welchem in einem Kugellager 7 ein erstes Spulenbegrenzungsschild 9 frei drehbar gelagert ist. Ein mit seiner Stirnfläche 10 dem ersten zugewandtes zweites Spulenbegrenzungsschild 11 ist in einem Lagerbock 13 frei drehbar gelagert. Der Lagerbock 13 ist verschieb- und feststellbar auf zwei zu der Stirnfläche 10 rechtwinklig verlaufenden Führungsschienen 15 befestigt, die ihrerseits in einem Längsführungsblock 17 axial verschiebbar gelagert sind.
Die hinteren Enden 19 der Führungsschienen 15 sind mit einem Kolben 21 eines Linearantriebes 23 verbunden. Die vorderen Enden 24 der Führungsschienen 15 sind in Führungsbohrungen 26 im Support 5 abgestützt.

In den beiden Spulenbegrenzungsschildern 9 und 11 sind zentrale koaxial zueinander liegende Bohrungen 25 und 27 eingelassen, welche dazu dienen, einen in einem Wickeldornlager 29 drehbar gelagerten Wickeldorn 31 mit geringem radialen Spiel aufzunehmen. Der Wickeldorn 31 ist durch einen Wickelmotor 33 antreibbar. Der Wickelmotor 33 mit dem daran befestigten Wickeldorn 31 ist auf einer Längsführung 35 axial verschiebbar. Die axiale Verschiebungslänge des Wickeldornes 31 ist so bemessen, dass das Wickeldornende 37 so weit in das Spulenbegrenzungsschild 9 zurückgezogen werden kann, ohne die Ebene der Oberflächen 39 des Supportes 5 und des Spulenbegrenzungsschildes 9 zu überragen.

Mit Feststellschrauben 41 kann der Abstand a des Lagerbokkes 13 bzw. der Oberfläche 10 des Spulenbegrenzungsschildes 11 zur Oberfläche 39 des Spulenbegrenzungsschildes 9 ein- und festgestellt werden. Der Abstand a bestimmt die axiale Länge der zu erzeugenden Spule.

Eine Tast- und Anpressrolle 45, welche an einem Anpressarm 47 befestigt und um einen Drehpunkt C schwenkbar ist, kann unten in den durch die beiden Spulenbegrenzungsschilder 9 und 11 gebildeten Aufwickelbereich 43 hinein bzw. aus diesem hinaus geschwenkt werden. Die Anpressrolle 45 ist dazu bestimmt, den von einer Vorlegespule 46 der Maschine 3 zulaufenden Faden 48 an den Wickeldorn 31 anzupressen. Die Erzeugung der Anpresskraft, die während der Bildung einer Spulenpackung 49 möglichst konstant gehalten wird, erfolgt durch ein Anpressmittel 51. Das Anpressmittel 51 kann beispielsweise eine pneumatische Kolbenzylindereinheit sein, die am zweiarmigen Anpressarm 47 angreift.

Unterhalb des Aufwickelbereiches 43 ist eine Auffangschale 53 angeordnet, welche dazu dient, die von der Wickeldorn 31 am Ende des Wickelvorganges freigegebene volle Spule (Spulenpackung) 49 aufzunehmen. Anstelle einer Auffangschale 53 kann selbstverständlich auch ein Handlingelement (Doffer) treten, welches die Spule 49 erfasst und aus der Maschine 3 wegführt (keine Abb.).

Hinter dem Aufwickelbereich 43 ist eine Verlegevorrichtung 61 auf dem Fundament 1 angeordnet. Die Verlegevorrichtung 61 weist einen in den Aufwickelbereich 43 hineinragenden Verlegefinger 63 auf, welcher an einer Nabe 75 um eine vertikale Achse B schwenkbar gelagert ist und von einem Exzenterantrieb 65 durch einen Antriebsarm 67 oszillierend zwischen den beiden Oberflächen der Spulenbegrenzungsschildern 9 und 11 oder die in der gleichen Ebene liegenden Oberflächen 39 des Supportes 5 oder des Lagerbockes 13 hin- und herbewegt wird (vgl. Figuren 2 und 3). Der Verlegefinger 63 weist an seinem vorderen Ende eine Öse 68 auf, durch welche der von der Vorlagespule zugeführte Faden 48 zum Wickeldorn 31 geführt wird. Der Antrieb der Verlegevorrichtung 61 erfolgt durch einen Elektromotor 69, auf dessen Abtriebswelle 71 der exzentrisch gelagerte Antriebsarm 67 sitzt und über einen Hebelarm 73 den Verlegefinger 63 antreibt.

Der Hub des Antriebsarmes 67 - erzeugt durch die Exzentrizität des Lagerzapfens 74 - ist konstant. Für die Anpassung des Hubes der Öse 68 am Ende des Verlegefingers 63 an die eingestellte Breite a der zu erzeugenden Spule 49 kann der Antriebsarm 67, welcher am hinteren Ende des Hebelarmes 73 angreift, parallel zur Wickeldornachse 31 verschoben werden. Durch die Verlängerung des hinteren Hebelarmes 73 des Verlegefingers 63 kann somit bei konstantem Hub des Antriebsarmes 67 der Hub der Öse 68 über dem Wickeldorn 31 verändert werden. Damit der Antriebsarm 67 parallel zur Wickeldornachse 31 verschoben werden kann, ist im Ende des Hebelarmes 73 eine schlitzförmige Ausnehmung 77 im Hebelarm 73 angebracht, in die ein Verbindungsmittel 72 zwischen dem Antriebsarm 67 und dem Hebelarm 73 eingreifen kann.

Selbstverständlich könnte auch anstelle einer Verschiebung des Antriebsarmes 67 die die Drehachse B tragende Nabe 75 verschiebbar ausgebildet sein, um das Hebelverhältnis des Verlegefingers 71 und des Hebelarmes 73 zu verändern.

Um nicht beide Spulenbegrenzungsschilder 9 und 11 bei einer Änderung der Spulenbreite a verschieben zu müssen, ist die schlitzförmige Ausnehmung 77 für den Anlenkpunkt (Verbindungsmittel 72) des Verlegefingers 63 rechtwinklig zur Wickeldorn 31 verlaufend ausgeführt. Auf diese Weise befindet sich der maximale Auslenkpunkt der Öse 68 auf der Seite des unverschieblich angeordneten Begrenzungsschildes 9 stets an gleicher Stelle, unabhängig davon, ob ein kleiner oder ein grosser Hub der Öse 68 eingestellt ist und unabhängig ob der Antriebsarm 67 hinten in den Schlitz 77 eingreift (kleiner Hub) oder vorne (grosser Hub).

Der Antriebsarm 67 weist an seinem hinteren Ende eine Lagerschale 66 auf, die auf einem exzentrisch gelagerten Lagerzapfen 70 sitzt. Für die Verstellung des Verlegefingers 63 wird der Antriebsarm 67 in axialer Richtung zur Abtriebswelle 71 des Motors 69 verschoben. Die Verschiebung des Antriebsarmes 67 erfolgt in einer Nut 76, zusammen mit dem Antriebsmotor 69. Als Vorschubantrieb kann eine Spindel 78 mit einer Kurbel 79 oder, anstelle der Kurbel 79, ein Elektromotor 80 (in gebrochenen Linien dargestellt) vorgesehen sein.

Zum Erfassen des bereits von der Vorrats- oder Vorlegespule 46 zu einer vollen, in der Auffangschale 53 liegenden Spule 49 ist auf dem Führungsblock 17 ein Fadengreifer 81 in der Drehachse F des Wickeldornes 31 angeordnet. Der Fadengreifer 81 weist einen Führungsteil 83, der im Führungsblock 17 angeordnet sein kann, ein im Führungsteil 83 gelagertes Führungsrohr 85 und einen im Führungsrohr 85 verschiebbaren zweiarmigen zangenförmigen Greiferkopf 87 auf. Der Greiferkopf 87 ist zusammen mit dem Führungsrohr 85 mit einem pneumatischen Linearantrieb 89 verschiebbar gelagert und kann, vom Ruhezustand ausserhalb der Bohrung 27 im Lagerbock 13 liegend, in eine Arbeits- und Fangstellung durch die Bohrung 27 hindurchgeführt in den Aufwickelbereich 43 gelangen.
Während des Hindurchführens des Greiferkopfes 87 durch die Bohrung 27 sind dessen beide Zangen 88 durch ein weiteres, nicht dargestelltes Mittel soweit zusammengezogen, dass Sie an der Wandung der Bohrung 27 nicht anliegen. Sobald der Greiferkopf 87 den Aufwickelbereich 43 erreicht, öffnen sich die beiden Zangen 88 und umfassen den in diesem Bereich von der Vorlegespule zur vollen Spule 49 laufenden Faden 48. Mit einem nicht dargestellten Antriebsmittel können die beiden Zangen 88 geschlossen und durch Zurückziehen des Führungsrohres 85 wird der Faden 48, gehalten im Greiferkopf 87, als Schlaufe 50 durch die Bohrung 27 hindurchgezogen und danach durch den Greiferkopf 87 freigegeben. Als Antriebsmittel für die Zangen 88 am Greiferkopf 87 kann auch ein Elektromagnet verwendet werden.

Im folgenden wird das Verfahren zur Erzeugung von Flachspulen 49 näher erläutert. Angetrieben vom Wickelmotor 33 dreht der Wickeldorn 31 mit hoher Drehzahl, und der von der Vorlegespule zugeführte Faden 48 wird, geführt von der Öse 68 am Verlegefinger 63, über der Spulenbreite, gegeben durch den Abstand a zwischen den beiden Spulenbegrenzungsschildern 9,11, changiert, d.h. hin- und hergeführt. Vorteilhafterweise ist dabei der Hub des Verlegefingers 63 im Bereich der Öse 68 etwas grösser bemessen als der Abstand a zwischen den beiden Spulenbegrenzungsschildern 9 und 11, so dass das vordere Ende des Verlegefingers 63 an den Spulenbegrenzungsschildern 9 und 11 oder den benachbarten Oberflächen anschlägt. Dies bewirkt trotz eines mit dem Alter der Maschine nicht vermeidbaren Übertragungsspieles im Antriebsstrang des Verlegefingers 63 einen exakten Spulenaufbau an den Spulenflanschen zwischen den Oberflächen 10, 39 der Spulenbegrenzungsschilder 9, 11 und zudem stets einen exakt bestimmten Umkehrpunkt.
Nach Erreichen der vorgegebenen Fadenmenge, d.h. eines bestimmten Durchmessers der Spulenpackung 49, festgestellt durch die Lage der Abtast- und Anpressrolle 45 oder ein Zeitrelais (nicht gezeigt), werden sowohl der Antriebsmotor 33 für den Wickeldorn 31 als auch der Antriebsmotor 69 der Verlegevorrichtung 61 stillgesetzt, der Lagerbock 13 mit dem darin gelagerten Spulenbegrenzungsschild 11 um einige Millimeter zurückgezogen, so dass die Spulenpackung 49 nicht mehr im Aufwickelbereich 43 eingeklemmt gehalten ist. Gleichzeitig oder kurz danach wird der Wickeldorn 31 aus dem Aufwickelbereich 43 herausgezogen, so dass die Spule 49 entweder durch ihr Eigengewicht in die Auffangschale 53 fallen oder durch ein Handlinggerät entnommen werden kann. Der von der Vorlegespule zur vollen Spule 49 führende Faden 48 durchquert zu diesem Zeitpunkt immer noch den Aufwickelbereich 43. Nun kann durch die freigewordene Bohrung 27 im Spulenbegrenzungsschild 11 der Fadengreifer 81 in den Aufwickelbereich 43 hineingeführt und dort der Faden 48 mit den Greiferzangen 88 erfasst werden. Beim Zurückziehen des Fadengreifers 81 durch die Bohrung 27 wird im Faden 48 die Fadenschlaufe 50 gebildet, die sich bis zur Rückseite des Lagerbockes 13 erstreckt.
Nun kann die Fadenschlaufe 50 durch die beiden Zangen 88 des Fadengreifers 81 freigegeben werden. Nach der Bildung der Fadenschlaufe 50 wird der Wickeldorn 31 wieder durch den Aufwickelbereich 43 hindurch in die Bohrung 27 im Spulenbegrenzungsschild 11 vorgeschoben und dabei die in der Bohrung 27 liegende Fadenschlaufe 50 festgehalten.

Bevor nun das Aufwickeln einer neuen Spule beginnt, wird der noch zur vollen Spule führende Faden, durch ein nur schematisch dargestelltes Messer 80 durchgetrennt. Nun kann der Aufwindprozess von neuem beginnen, indem der Wickelmotor 33 und der Antriebsmotor 69 für die Verlegevorrichtung in Gang gesetzt werden. Vor Aufnahme des neuen Wickelvorganges muss selbstverständlich der Lagerbock 13 mit dem Spulenbegrenzungsschild 11 wieder in die Wickellage zurückgeschoben werden, mit dem die Breite a der Spule bestimmt wird.
Das Wickelverhältnis (Spulendrehzahl : Hubzahl) kann elektronisch durch eine Drehzahlsteuerung für die beiden Antriebsmotoren 33 und 69 den Erfordernissen entsprechend angepasst werden.

Bei Veränderung der Breite a der zu erzeugenden Spule 49 kann durch Verschieben des Exzenterantriebsarmes 67 auch der Hub des Verlegefingers 63 angepasst werden.

Zur Erhöhung der Dichte einer zylindrischen Flachspule 49 kann diese von Hand oder mit einem nicht dargestellten Handlinggerät einer Pressvorrichtung 91 zugeleitet werden.
Die Pressvorrichtung 91 besteht im wesentlichen aus einer Matrizenplatte 93 mit einer heizbaren Oberfläche 95 sowie einem hydraulisch betätigten Stempel 97, der in einem Zylinder 99 axial verschiebbar gelagert ist. Um den notwendigen Öldruck im Zylinder 99 erzeugen zu können und dazu keine Ölpumpe verwenden zu müssen, schlägt die Erfindung vor, die Kolbenstange 103 eines Kolbens 101 als Verdichtungskolben in einem weiteren Hydraulikzylinder 105 zu verwenden und so eine Kraftübersetzung im erforderlichen Masse zu erlangen.

Die Verdichtung der Spulen 49 kann deshalb aufrecht erhalten bleiben, weil entweder eine leichte Verklebung der übereinander liegenden Fäden 48 durch das Appreturmittel erfolgt oder bei Kunstfasern durch die Erwärmung und Erweichung der Fäden 48 die gepresste Form beibehalten wird.

Die Pressvorrichtung 91 kann direkt an der Spulmaschine angebaut sein oder als separate Vorrichtung aufgestellt werden.

## Patentansprüche

1. Verfahren zur automatischen Herstellung von kernlosen Fadenspulen mit im wesentlichen ebenen Stirnflächen auf einem Wickeldorn einer Spulmaschine mit zwei axial beabstandeten und verschiebbaren Spulenbegrenzungsschildern, dadurch gekennzeichnet, dass
- der von einer Vorlegespule (46) zu einer vom Wickeldorn (31) abgestossenen fertiggestellten vollen Spule (49) verlaufende Faden (48) von beweglich an einem während des Spulvorganges ausserhalb der Spulenbegrenzungsschilder angeordneten Fadengreifer (81) angeordneten Zangen (88) erfasst und als Schlaufe (50) aus dem Fadenlauf und durch eine Bohrung (27) im Spulenbegrenzungsschild (11) herausgezogen wird,
- der Wickeldorn (31) dem Fadengreifer (81) folgend axial durch die beiden Spulenbegrenzungsschilder (9,11) hindurchgeführt wird,
- die Fadenschlaufe (50) vom Wickeldorn (31) am Spulenbegrenzungsschild (11) festgehalten wird,
- der zur vollen, vom Wickeldorn (31) bereits abgestossenen Spule (49) verlaufende Fadenschenkel durchgetrennt wird,
- der Wickeldorn (31) in Drehung versetzt,
- der Faden (48) auf dem Wickeldorn (31) aufgespult und mit einer Verlegevorrichtung (61) zwischen den beiden Spulenbegrenzungsschildern (9,11) hin- und hergeführt wird,
- nach Erreichen einer vorgebbaren Fadenmenge der Wickeldorn (31) stillgesetzt,
- der Abstand (a) zwischen den Spulenbegrenzungsschildern (9,11) vergrössert und
- der Wickeldorn (31) axial aus dem Wickelbereich (43) zwischen den Spulenschildern (9,11) herausgezogen und die Spule (49) freigegeben wird.

2. Verfahren nach Anspruch 1, dadurch gekennzeichnet, dass der Faden (48) mit den am Fadengreifer (81) beweglich angeordneten Zangen (88) durch die Bohrung (27) im Spulenbegrenzungsschild (11) nach aussen gezogen wird.

3. Verfahren nach einem der Ansprüche 1 oder 2, dadurch gekennzeichnet, dass der von der Vorlegespule (46) zulaufende Faden (48) mit einer gegen die Achse (A) des Wickeldornes (31) pressbaren Tastrolle (45) mit einstellbarer Kraft angepresst wird.

4. Verfahren nach einem der Ansprüche 1 bis 3, dadurch gekennzeichnet, dass die beiden Spulenbegrenzungsschilder (9,11) frei drehbar gelagert sind und von der sich auf dem Wickeldorn (31) bildenden Fadenspule (49) angetrieben werden.

5. Verfahren nach einem der Ansprüche 1 bis 4, dadurch gekennzeichnet, dass die Fadenöse (68) am vorderen Ende der Verlegevorrichtung (61) zwischen den beiden Spulenbegrenzungsschildern (9,11) hin- und hergeführt und mindestens an einem der beiden Spulenbegrenzungsschilder (9,11) oder an der benachbarten Wandfläche (39) bei der Richtungsänderung anschlägt.

6. Verfahren nach einem der Ansprüche 1 bis 5, dadurch gekennzeichnet, dass der Hub des Verlegefingers (63) der Verlegevorrichtung (61) durch Verschieben des Hubantriebes (69) einstellbar ist.

7. Spulmaschine zur automatischen Herstellung von kernlosen Fadenspulen, mit einem Wickeldorn (31) zur temporären Aufnahme des Fadens (48) während des Spulvorganges und einer Verlegevorrichtung (61), mit zwei in einem verstellbaren Abstand (a) zueinander gelagerten Spulenbegrenzungsschildern (9,11), mit Bohrungen (25,27) in deren Drehachse (A), durch die der Wickeldorn (31) axial verschiebbar hindurchführbar ist, einem ersten Antrieb zum axialen Verschieben und einem zweiten Antrieb (33) zum Antreiben des Wickeldornes (31), einem in den Fadenlauf einführbaren Mittel zum Erfassen des Fadens (48) und zur Bildung einer Fadenschlaufe (50) mit dem von einer Verlegespule zwischen den Spulenbegrenzungsschildern (9,11) hindurchlaufenden Faden (48), einem Mittel zum Festklemmen der Fadenschlaufe (50), gekennzeichnet durch einen axial durch das Spulenbegrenzungsschild (11) hindurchführbaren, von aussen betätigbaren Fadengreifer (81).

8. Spulmaschine nach Anspruch 7, dadurch gekennzeichnet, dass der Fadengreifer (81) durch die Bohrung (27) im ersten Spulenbegrenzungsschild (11) axial in den Fadenlauf einführbar und an seinem vorderen Ende mindestens eine Zange (88) zum Ergreifen und Festhalten des Fadens (48) und zum Hindurchziehen desselben durch die Bohrung (27) angeordnet ist.

9. Spulmaschine nach Anspruch 7, dadurch gekennzeichnet, dass das Mittel zum Festklemmen der Fadenschlaufe (50) aus dem vorderen Ende (37) des Wickeldornes (31) und der Wand der Bohrung (27) im ersten Spulenbegrenzungsschild (11) besteht.

10. Spulmaschine nach einem der Ansprüche 7 bis 9, dadurch gekennzeichnet, dass die Verlegevorrichtung (61) einen zwischen den durch die beiden Spulenbegrenzungsschilder (9,11) im Aufwickelbereich (43) gebildeten Ebenen oszillierenden, an mindestens einem der Spulenbegrenzungsschilder (9,11) oder anliegenden Wänden anschlagenden Verlegefinger (63) aufweist, dessen Hub an den verstellbaren Abstand (a) der Spulenbegrenzungsschilder (9,11) und/oder an die Spulenbreite (a) anpassbar ist.

11. Spulmaschine nach Anspruch 10, dadurch gekennzeichnet, dass der Verlegefinger (63) um eine parallel zwischen den beiden Spulenbegrenzungsschilder (9,11) liegende Achse (B) schwenkbar ist und dass dessen Hub durch Verlängern oder Verkürzen des Verlegefingers (63) und/oder eines mit dem Verlegefinger (63) verbundenen Hebelarmes (73) verstell- und der Breite (a) der zu erzeugenden Spule (49) anpassbar ist.

12. Spulmaschine nach einem der Ansprüche 7 bis 11, dadurch gekennzeichnet, dass der Faden (48) mit einer zwischen die Spulenbegrenzungsschilder (9,11) einschwenkbaren Tast- und Anpressrolle (45) an den Wickeldorn (31) anpressbar und/oder der Spulendurchmesser abtastbar ist.

## Claims

1. Method of automatically producing coreless reels of thread having substantially flat end faces on a winding mandrel of a winding machine provided with two axially spaced and displaceable reel limiting plates, characterised in that
- the thread (48), which extends from a preliminary reel (46) to a completed, full reel (49) ejected by the winding mandrel (31), is gripped by clamps (88), which are displaceably disposed on a thread gripping means (81) disposed externally of the reel limiting plates during the winding process, and said thread is drawn as loop (50) from the thread path and through a bore (27) in the reel limiting plate (11),
- the winding mandrel (31), following the thread gripping means (81), is guided axially through the two reel limiting plates (9, 11),
- the loop of thread (50) is securedly retained by the winding mandrel (31) on the reel limiting plate (11),
- the thread portion, extending to the full reel (49) ejected already by the winding mandrel (31), is severed,
- the winding mandrel (31) is set in rotation,
- the thread (48) is wound onto the winding mandrel (31) and guided backwardly and forwardly by a transfer device (61) between the two reel limiting plates (9, 11),
- the winding mandrel (31) is stopped once a prescribable quantity of thread has been reached,
- the spacing (a) between the reel limiting plates (9, 11) is increased, and
- the winding mandrel (31) is axially drawn from the winding region (43) between the reel plates (9, 11), and the reel (49) is released.

2. Method according to claim 1, characterised in that the thread (48) is drawn outwardly through the bore (27) in the reel limiting plate (11) by the clamps (88), which are displaceably disposed on the thread gripping means (81).

3. Method according to one of claims 1 or 2, characterised in that the thread (48), running from the preliminary reel (46), is pressed with adjustable force by a feeler roller (45), which can be pressed towards the axis (A) of the winding mandrel (31).

4. Method according to one of claims 1 to 3, characterised in that the two reel limiting plates (9, 11) are mounted in a freely rotatable manner and driven by the reel of thread (49) being formed on the winding mandrel (31).

5. Method according to one of claims 1 to 4, characterised in that the thread eyelet (68) at the front end of the transfer device (61) is guided backwardly and forwardly between the two reel limiting plates (9, 11) and abuts at least against one of the two reel limiting plates (9, 11) or against the adjacent wall face (39) in the event of a change of direction.

6. Method according to one of claims 1 to 5, characterised in that the lifting movement of the transfer finger (63) of the transfer device (61) is adjustable by a displacement of the lifting drive (69).

7. Winding machine for automatically producing coreless reels of thread, having a winding mandrel (31) for the temporary accommodation of the thread (48) during the winding operation and a transfer device (61), having two reel limiting plates (9, 11) which are mounted at an adjustable spacing (a) from each other, having bores (25, 27) in the rotary axis (A) of said plates, through which bores the winding mandrel (31) can be guided in an axially displaceable manner, a first drive means for the axial displacement of the winding mandrel (31) and a second drive means (33) for driving said mandrel, a means which is insertable into the thread path for detecting the thread (48) and for forming a loop of thread (50) with the thread (48), which passes between the reel limiting plates (9, 11) from a transfer reel, and a means for securedly clamping the loop of thread (50), characterised by an externally actuatable thread gripping means (81), which can be guided axially through the reel limiting plate (11).

8. Winding machine according to claim 7, characterised in that the thread gripping means (81) can be axially inserted into the thread path through the bore (27) in the first reel limiting plate (11), and at least one clamp (88) is disposed at the front end of said gripping means for gripping and securedly retaining the thread (48) and for drawing said thread through the bore (27).

9. Winding machine according to claim 7, characterised in that the means for securedly clamping the loop of thread (50) comprises the front end (37) of the winding mandrel (31) and the wall of the bore (27) in the first reel limiting plate (11).

10. Winding machine according to one of claims 7 to 9, characterised in that the transfer device (61) has a transfer finger (63), which oscillates between the planes formed by the two reel limiting plates (9, 11) in the winding-on region (43) and abuts against at least one of the reel limiting plates (9, 11) or adjacent walls, the lifting movement of said finger being adaptable to the adjustable spacing (a) between the reel limiting plates (9, 11) and/or to the reel width (a).

11. Winding machine according to claim 10, characterised in that the transfer finger (63) is pivotable about an axis (B) lying parallel between the two reel limiting plates (9, 11), and in that the lifting movement of said finger is adjustable by lengthening or shortening the transfer finger (63) and/or a lever (73), which is connected to the transfer finger (63), and adaptable to the width (a) of the reel (49) to be produced.

12. Winding machine according to one of claims 7 to 11, characterised in that the thread (48) can be pressed against the winding mandrel (31) by a feeler and pressure roller (45), which is pivotable between the reel limiting plates (9, 11), and/or the reel diameter can be scanned.

## Revendications

1. Procédé d'élaboration automatique de bobines de fil sans noyau, comportant des surfaces frontales pratiquement planes, sur un mandrin de bobinage d'une bobineuse qui comporte deux flasques limites de bobine qui, suivant la direction axiale, sont situés à une certaine distance l'un de l'autre et agencés de façon à pouvoir être déplacés en translation, caractérisé en ce que :
- le fil (48) qui passe d'une bobine de présentation (46) à une bobine pleine (49) terminée et dégagée du mandrin de bobinage (31) est saisi par des pinces (88) disposées d'une manière mobile sur un organe d'accrochage de fil (81), situé en dehors des flasques limites de bobine pendant l'opération de bobinage, et est tiré par ces pinces (88), sous la forme d'une boucle (50) prélevée sur le passage du fil, dans un perçage (27) ménagé dans le flasque limite de bobine (11),
- le mandrin de bobinage (31) est déplacé d'une manière guidée, suivant la direction axiale et à la suite de l'organe d'accrochage de fil (81), à travers les deux flasques limites de bobine (9, 11),
- la boucle de fil (50) est maintenue sur le flasque limite de bobine (11) par le mandrin de bobinage (31),
- le brin de la boucle de fil qui se dirige vers la bobine pleine (49) déjà dégagée du mandrin de bobinage (31) est coupé,
- le mandrin de bobinage (31) est entraîné en rotation,
- le fil (48) est enroulé sur le mandrin de bobinage (31) et est guidé dans un sens et dans l'autre entre les deux flasques limites de bobine (9, 11) au moyen d'un dispositif de pose à mouvement alternatif (61),
- le mandrin de bobinage (31) est mis à l'arrêt une fois atteinte une quantité de fil pouvant être fixée à l'avance,
- la distance (a) entre les flasques limites de bobine (9, 11) est augmentée,
- le mandrin de bobinage (31) est extrait, suivant la direction axiale, de la zone de bobinage (43) située entre les flasques limites de bobine (9, 11) et la bobine (49) est libérée.

2. Procédé selon la revendication 1, caractérisé en ce que le fil (48) est tiré vers l'extérieur, par le perçage (27) ménagé dans le flasque limite de bobine (11), au moyen des pinces (88) disposées d'une manière mobile sur l'organe d'accrochage de fil (81).

3. Procédé selon l'une des revendications 1 ou 2, caractérisé en ce que le fil (48) provenant de la bobine de présentation (46) est appliqué avec une force réglable au moyen d'un galet de palpage (45) agencé de façon à pouvoir être appliqué sous pression vers l'axe (A) du mandrin de bobinage (31).

4. Procédé selon l'une des revendications 1 à 3, caractérisé en ce que les deux flasques limites de bobine (9, 11) sont montés libres en rotation et sont entraînés par la bobine de fil (49) qui se forme sur le mandrin de bobinage (31).

5. Procédé selon l'une des revendications 1 à 4, caractérisé en ce que l'oeillet passe-fil (68) situé à l'extrémité avant du dispositif de pose à mouvement alternatif (61) est guidé dans un sens et dans l'autre entre les deux flasques limites de bobine (9, 11) et vient au moins en butée, lors du changement de sens, sur l'un des deux flasques limites de bobine (9, 11) ou sur la surface de paroi (39) voisine.

6. Procédé selon l'une des revendications 1 à 5, caractérisé en ce que la course du doigt de pose à mouvement alternatif (63) du dispositif de pose à mouvement alternatif (61) est réglable au moyen d'un déplacement des moyens de commande de course (69).

7. Bobineuse permettant l'élaboration automatique de bobines de fil sans noyau, comprenant un mandrin de bobinage (31), servant à recevoir temporairement le fil (48) pendant l'opération de bobinage, un dispositif de pose à mouvement alternatif (61), deux flasques limites de bobine (9, 11), montés à une distance (a) réglable l'un vis-à-vis de l'autre, des perçages (25, 27), qui sont ménagés dans l'axe de rotation (A) de ces flasques limites de bobine et par lesquels le mandrin de bobinage (31) peut être guidé de façon à pouvoir être déplacé en translation axiale, des premiers moyens d'entraînement servant au déplacement axial du mandrin de bobinage (31), des seconds moyens d'entraînement (33) servant à entraîner le mandrin de bobinage (31), des moyens agencés de façon à pouvoir être introduits dans le passage de fil, ces moyens servant à saisir le fil (48) et à former une boucle de fil (50) avec le fil (48) qui passe entre les flasques limites de bobine (9, 11) en provenance d'une bobine de présentation, et des moyens de serrage de la boucle de fil (50), caractérisée par un organe d'accrochage de fil (81) agencé de façon à pouvoir traverser le flasque limite de bobine (11) suivant la direction axiale et de façon à pouvoir être actionné de l'extérieur.

8. Bobineuse selon la revendication 7, caractérisée en ce que l'organe d'accrochage de fil (81) est agencé de façon à pouvoir être introduit suivant la direction axiale dans le passage de fil en passant dans le perçage (27) ménagé dans le premier flasque limite de bobine (11) et en ce qu'à son extrémité avant, il est disposé au moins une pince (88) servant à saisir et maintenir le fil (48) et à tirer ce fil dans le perçage (27).

9. Bobineuse selon la revendication 7, caractérisée en ce que les moyens de serrage de la boucle de fil (50) sont formés de l'extrémité avant (37) du mandrin de bobinage (31) et de la paroi du perçage (27) ménagé dans le premier flasque limite de bobine (11).

10. Bobineuse selon l'une des revendications 7 à 9, caractérisée en ce que le dispositif de pose à mouvement alternatif (61) comprend un doigt de pose à mouvement alternatif (63) qui oscille entre les plans formés par les deux flasques limites de bobine (9, 11) dans la zone de bobinage (43) et vient en butée sur au moins l'un des flasques limites de bobine (9, 11) ou l'une des parois adjacentes et dont la course peut être adaptée à la distance (a) réglable des flasques limites de bobine (9, 11) et/ou à la largeur de bobine (a).

11. Bobineuse selon la revendication 10, caractérisée en ce que le doigt de pose à mouvement alternatif (63) est agencé de façon à pouvoir pivoter autour d'un axe (B) situé d'une manière parallèle entre les deux flasques limites de bobine (9, 11) et en ce que la course de ce doigt peut être réglée, et adaptée à la largeur (a) de la bobine (49) à élaborer, au moyen d'un allongement ou d'un raccourcissement du doigt de pose à mouvement alternatif (63) et/ou d'un bras de levier (73) relié à ce doigt de pose à mouvement alternatif (63).

12. Bobineuse selon l'une des revendications 7 à 11, caractérisée en ce que le fil (48) peut être appliqué sous pression sur le mandrin de bobinage (31) au moyen d'un galet (45) de palpage et d'application sous pression agencé de façon à pouvoir pivoter vers l'intérieur entre les flasques limites de bobine (9, 11) et/ou en ce que le diamètre de la bobine peut être détecté par palpage.
